# EUROPÄISCHE PATENTANMELDUNG

(11) **EP 0 200 171 A1**
(43) Veröffentlichungstag der Anmeldung: **05.11.1986**
(21) Anmeldenummer: 86105714.9
(22) Anmeldetag: 25.04.1986
(51) Int. Cl.: E06B 3/26

(54) **Wärmedämmendes Verbundprofil**

(30) Priorität: 25.04.1985 DE 3514960
(71) Anmelder: ABOJOZ A.G., CH-6005 Luzern (CH)
(72) Erfinder: Steinmetz, Georg, CH-6550 Bad Kreuznach (CH)
(74) Vertreter: Schickedanz, Willi, Dipl.-Ing.

(57) **Zusammenfassung**

Die Erfindung betrifft ein wärmedämmendes Verbundprofil zum Verbinden eines ersten Elements (26) mit einem zweiten Element (1,2,9,15). Mit diesem wärmedämmenden Verbundprofil ist es möglich, beispielsweise die Innen- und die Außenschalen vor Aluminium-Fenster fest über ein schlecht wärmeleitendes Element (26) zu verbinden. Um eine hohe Stabilität dieser Verbindung zu erreichen, weisen das erste und das zweite Element Flächen (23, 46) auf, die nach der Herstellung eine Hakenwirkung ausüben (Figur 2).

## Beschreibung

Die Erfindung betrifft ein wärmedämmendes Verbundprofil zum Verbinden eines ersten Elements mit einem zweiten Element, wobei das erste Element mit seinen äußeren Konturen wenigstens teilweise an die inneren Konturen des zweiten Elements angepaßt ist und nach der Herstellung der Verbindung wenigstens eine Oberfläche des ersten Elements mit einer Oberfläche des zweiten Elements fluchtet, und wobei die endgültige Verbindung durch Eindrücken einer Nase des zweiten Elements in eine Aussparung des ersten Elements hergestellt wird und die Nase eine Fläche aufweist, die nach der Herstellung der Verbindung im wesentlichen parallel zu einer Fläche des ersten Elements verläuft.

Metalle, insbesondere Aluminium, haben als Material für die Herstellung von Fenstern, Türen und dergleichen gegenüber Holz oder Kunststoffen einige Vorteile. Sie sind in erster Linie formstabiler und nicht brennbar. Aluminium hat darüber hinaus noch den Vorteil, daß es nicht rostet und relativ leicht ist. Ein Nachteil der Metalle gegenüber Holz und Kunststoff besteht jedoch darin, daß sie gut wärmeleitend sind. Würde man deshalb eine Tür oder ein Fenster massiv aus Metall herstellen, so könnte im Winter die Kälte und im Sommer die Wärme von außen in die Wohnung eindringen, was unerwünscht ist.

Um diesen Nachteil der Metalle zu beseitigen, ist es seit langem bekannt, Fenster und Türen gewissermaßen aus einer inneren und einer äußeren Hälfte herzustellen und beide Hälften über schlecht wärmeleitende Elemente zu verbinden.

So ist beispielsweise ein wärmegedämmtes Profil aus Aluminium bekannt, das aus zwei Einzelmetalschalen besteht, wobei die Dämmzone durch Kunststoffleisten gebildet wird (DE-PS 25 59 599). Diese Kunststoffleisten haben im wesentlichen den Profilquerschnitt eines schmalen Rechtecks, wobei die eine Längsseite zwei Einkerbungen aufweist. Die Fixierung des Verbundes wird dadurch erzielt, daß durch einen Hohlraum zwischen den beiden Kunststoffleisten ein Dom gezogen wird, der vier innenliegende Nutstege an die Kunststoffleisten anformt.

Nachteilig ist bei diesem Profil, daß die Kunststoffleisten weder auf der Innen- noch auf der Außenseite einen bündigen Abschluß ermöglichen.

Entsprechende Nachteile weisen auch noch andere bekannte Profile auf, die als wärmedämmende Elemente Kunststoffleisten mit Rechteckquerschnitten besitzen (DE-OS 30 26 262, DE-OS 27 17 352, DE-OS 26 41 905, DE-AS 27 55 697, DE-OS 28 12 128, EP-OS 00 06 555, EP-OS 01 254 73, DE-OS 28 26 824, DE-OS 30 02 693, DE-OS 30 33 206, DE-OS 31 50 578, DE-OS 30 46 153, GB-OS 20 58 893, DE-OS 33 15 069).

Ein Verbindungselement, das die vorstehend genannten Nachteile nicht aufweist, ist indessen bereits vorgeschlagen worden (P 34 30 962.4). Dieses Verbindungselement weist zwei auf einer ersten Geraden liegende Eingriffsteile auf, die über einen Steg miteinander verbunden sind, dessen eine Seite gegenüber den Endpunkten der Eingriffsteile seitlich versetzt ist. Dieses Verbindungselement kann allerdings, wenn es mit sehr starken Kräften beaufschlagt wird, aus seiner Verankerung herausgerissen werden, denn es liegt mit einem hammerförmigen Teil auf gleichsinnig abgeschrägten Metallteilen. Aus diesen gleichsinnig abgeschrägten Metallteilen kann das Verbindungselement gewissermaßen abrutschen.

Es ist weiterhin ein wärmedämmendes Verbundprofil bekannt, bei dem ein metallischer Steg abgebogen wird und mit einem Nippel den Vorsprung eines Isolierkörpers hintergreift (DE₋OS 29 11 832). Nach der Herstellung der Verbindung zwischen dem metallischen Steg und dem Isolierkörper bilden beide zusammen jedoch keine glatte Oberfläche.

Ein ähnliches wärmedämmendes Verbundprofil, bei dem jedoch zwei metallische Stege auf einer Seite des Isolierkörpers einen Vorsprung hintergreifen, ist ebenfalls bekannt (DE-OS 32 00 844). Auch hier bilden der Steg und der Isolierkörper keine glatte Oberfläche.

Dasselbe trifft auch für ein weiteres bekanntes Verbundprofil zu, das einen Profilstab aufweist, der an den in den Nuten der Metallproflle eingreifenden Enden jeweils eindeuting T-förmig ausgebildet ist, wobei ein Biegesteg um das freie Ende eines Schenkels abbiegbar ist (DE-OS 33 30 391, vergl. hierzu auch DE-GM 7 908 504, DE-GM 80 23 505, DE-OS 31 50 578, DE-OS 31 08 306).

Bei einem weiteren bekannten Verbundprofil weisen die in den Isolierprofilen verlaufenden Nuten in Abständen angeordnete Vertiefungen auf, in die Teile der Stege der Metallprofile, z. B. durch Hindurchziehen eines Ziehdorns durch die Innenkammer, eingeformt sind (AT 36 75 12 bzw. DE-OS 25 52 700). Auch hierbei schließen die Isolierprofile und die eingeformten Stege nicht glatt ab. Außerdem können sich die miteinander verbundenen Elemente bei Einwirkung starker Kräfte leicht lösen.

Der Erfindung liegt deshalb die Aufgabe zugrunde, einen Isoliersteg zu schaffen, der auch bei starken einwirkenden Kräften seine Verbindung beibehält.

Diese Aufgabe wird gemäß den Merkmalen des Patentanspruchs 1 gelöst.

Der mit der Erfindung erzielte Vorteil besteht insbesondere darin, daß durch den widerhakenähnlichen Eingriff eines umzubiegenden Metallteils in eine Aussparung des Kunststoff-Verbindungselements dieses Kunststoffelement gegen ein Herausrutschen sicher ist. Eine zusätzliche Sicherung gegen dieses Herausrutschen wird dadurch gewährleistet, daß das Verbindungselement eine V-förmige Nut aufweist, die in einen entsprechenden Vorsprung eines Metalltells eingreift.

Ausführungsbeispiele der Erfindung sind in der Zeichnung dargestellt und werden im folgenden näher beschrieben. Es zeigen:
Fig. 1 einen Ausschnitt aus einem Aluminiumprofil für Fenster, Türen und dergleichen in einem ersten Zustand;
Fig. 2 den in der Fig. 1 gezeigten Ausschnitt in einem zweiten Zustand, wobei ein Kunststoff-Verbindungselement mit dem Aluminiumprofil in Verbindung steht;
Fig. 3 zwei Kunststoff-Verbindungselemente, die zwei Metallschalen miteinander verbinden;

In der Fig. 1 ist ein Ausschnitt aus einem Metallprofil, vorzugsweise einem Aluminiumprofil, gezeigt, das zwei senkrecht zueinander verlaufende Schenkel 1 und 2 aufweist. Der Schenkel 1 hat eine glatte Unterseite 3 und eine Oberseite, die ebenfalls glatte Stellen 4,5 besitzt. Zwischen den glatten Stellen 4,5 befindet sich ein Vorsprung 6, der ein trapezförmiges Teil 7 aufweist, dessen gedachte Mittellinie parallel zu den glatten Stellen 4,5 verläuft. Senkrecht hierzu verläuft ein Steg 8, der eine abgerundete Kuppe 9 und einen Hals 10 aufweist, wobei dieser Hals auf seiner einen Seite 11 gerade und auf seiner anderen Seite 12 abgerundet ist.

Zwischen dem geraden bzw. senkrechten Teil 11 des Halses 10 und der glatten Stelle 5 ist eine Schräge 13 vorgesehen. Der Schenkel 2 bildet mit dem Schenkel 1 einen Eckstoß 14 und verlängert sich sich von dort aus nach oben in einen Haken 15, der einen Steg 16 mit einer Nase 17 aufweist. Zwischen dem Steg 16 und dem Schenkel 2 befindet sich eine kleine Einkerbung 18. In der Position des Hakens 15, die in der Fig. 1 dargestellt ist, hat der Steg 16 eine Neigung gegenüber dem Schenkel 2. Ein unterer Ansatz 19 des Hakens 15 verläuft jedoch in dieser Position parallel zu den Seitenwänden 20,21 des Schenkels 2. Desgleichen verlaufen die Ober- und Unterseite 22,23 der Nase 17 in dieser Position im wesentlichen parallel zu der Unterseite 3 bzw. zu den glatten Stellen 4,5 des Schenkels 1. Die Oberseite 22 der Nase 17 geht an ihrem einen Ende in eine Rundung 24 und an ihrem anderen Ende in einen kleinen Vorsprung 25 über.

In der Fig. 2 ist derselbe Ausschnitt aus einem Metallprofil, der in der Fig. 1 bereits dargestellt wurde, noch einmal gezeigt, allerdings mit einer zweiten Position des Hakens 15 und mit einem Verbindungselement 26 -aus Kunststoff im Eingriff. In dieser zweiten Position des Hakens 15 ist der Ansatz 19 gegenüber den Seitenwänden 20,21 um einen bestimmten Winkel geneigt, während die Oberfläche des Stegs 16 mit der Seitenwand 21 fluchtet.

In dem Raum, der durch die Teilflächen 23,2919,5,13,11,27 eingeschlossen ist, befindet sich ein hammerförmiges Kopfstück 30, das einen trapezförmigen Abschnitt 31 an seinem einen Ende und einen quasi-trapezförmigen Abschnitt 32 an seinem anderen Ende aufweist. Dieses Kopfstück 30 ist, bezüglich seiner äußeren Konturen im wesentlichen an die Innenkonturen des durch die Teilflächen 23,29,19,5,13,11,27 gebildeten Rahmens angepaßt, sieht man von der Teilfäche 19 einmal ab. Das Kopfstück 30 ist mit einem Hals 33 versehen, der sich zwischen den Seitenflächen 28, 24 des Aluminiumprofils befindet, wobei die eine Seite 34 des Halses 33 länger als die andere Seite 35 dieses Halses 33 ist. Der trapezförmige Teil 7 des Aluminiumprofils wird von den Flächen 35,36,37 des Verbindungselements 26 umfaßt, wobei die Fläche 37 in eine senkrechte Fläche 38 übergeht, die einer entsprechenden Fläche 39 des Aluminiumprofils gegenüberliegt. Die senkrechte Fläche 38 geht ihrerseits in eine etwa parallel zur Teilfläche 27 verlaufenden Fläche 40 über, an die sich ein Bogen 41 anschließt, der in eine vertikale Fläche 42 mündet. Parallel zu dieser vertikalen Fläche 42 verläuft eine Fläche 43, wobei beide Flächen 42,43 den Steg 44 des Verbindungselements 26 einschließen. Die Verbin- dun^{g} zwischen den Flächen 43 und 34 wird durch eine Fläche 45 hergestellt, zu der eine Fläche 46 des Abschnitts 32 parallel verläuft. Diese Fläche 46 ist wiederum parallel zur Fläche 23 des Aluminiumprofils und schließt mit den fluchtenden Oberflächen 43,21 einen Winkel _{d}- ein, der in der Fig. 2 größer als 90° ist.

Die Verbindung zwischen dem Verbindungselement 26 und dem Alumihiumprofil wird in der Weise hergestellt, daß das Kopfstück 30 des Verbindungselements in den durch die Flächen 23,19,5,13,11,127 definierten Raum eingebracht wird, während sich der Haken 15 in der in der Fig. 1 gezeigten Position befindet. Wenn das Verbindungselement 26 eingepaßt ist, etwa durch Einschieben in die Zeichenebene, wird in Richtung des Pfeils 47 eine Kraft aufgebracht, die den Haken 15 um die Kerbstelle 18 nach innen biegt, so daß die Nase 17 in dem Raum zwischen den Flächen 45,34,46 des Verbindungselements 26 eingedrückt wird. Da die Flächen 23,46 eine Neigung haben, die der Neigung der Fläche 36 und nicht der Neigung der Flächen 37 entspricht, können auch starke Kräfte in Richtung des Pfeils 48, die sich auch als Komponentkräfte einer Kraft in Richtung des Pfeils 49 ergeben können, keine Läsung der Verbindung zwischen dem Verbindungselement 26 und dem Aluminiumprofil bewirken.

Bei der Herstellung der Verbindung zwischen Verbindungselement 26 und Aluminiumprofil bewirkt die Kraft in Richtung des Pfeils 47 auch, daß die Nase 17 mit ihrer Fläche 24 gegen die Fläche 34 drückt und somit den trapezförmigen Teil 7 in die durch die Seitenwände 37,35,36 gebildete Nut des Verbindungselements 26 eindrückt. Entsprechendes gilt für den Abschnitt 31 des Verbindungselements 26 bezüglich der trapezförmigen Nut 27,11,13 des Aluminiumprofils. Die eindrückende Kraft kann hierbei auch - ggf. zusätzlich - zwischen den Flächen 29 und 50 wirken.

Durch diese Maßnahmen ist ein außergewöhnlich fester Sitz zwischen Verbindungselement 26 und Aluminiumprofil gewährleistet.

In der Fig. 3 ist ein erstes Verbindungselement 26 mit seinen beiden Enden 30,51 sowie ein zweites Verbindungselement 52 mit seinen beiden Enden 53,54 dargestellt. Diese Verbindungselemente 26,52 halten die inneren und äußeren Teile 55,56 z. B. eines Aluminium-Fensters oder einer Aluminium-Tür fest zusammen. Dieses Aluminium-Fenster bzw. diese Aluminium-Tür können in an sich bekannter Weise mit einer Doppelverglasung 57,58 versehen sein, wobei zwischen den beiden Scheiben 57, 58 und den Aluminium-Teilen Dichtungen 59,60 vorgesehen sein können.

Die Verbindungselemente 26,52 sind spiegelbildlich angeordnet, d. h. ihre trapezförmige Vorsprünge sind gegeneinandergerichtet.

Es versteht sich, daß für die Herstellung von Verbindungen zwischen zwei Metallschalten soviele der Verbindungselemente 26,52 eingesetzt werden können wie nötig sind.

## Patentansprüche

1. Wärmedämmendes Verbundprofil zum Verbinden eines ersten Elements (26) mit einem zweiten Element (I), wobei das erste Element (26) mit seinen äußeren Konturen (30) wenigstens teilweise an die inneren Konturen (13,5) des zweiten Elements (1) angepaßt ist und nach der Herstellung der Verbindung wenigstens eine Oberfläche (43) des ersten Elements (26) mit einer Oberfläche (21) des zweiten Elements (1) fluchtet, und wobei die endgültige Verbindung durch Eindrücken einer Nase (17) des zweiten Elements (1) in eine Aussparung (34,45,46) des ersten Elements (26) hergestellt wird und die Nase (17) eine Fläche (22) aufweist, die nach der Herstellung der Verbindung im wesentlichen parallel zu einer Fläche (45) des ersten Elements (26) verläuft, dadurch gekennzeichnet, daß die Aussparung (34,45,46) durch zwei ebene, im wesentlichen parallele und ungleich große Flächen (45,46) begrenzt wird, daß die Nase (11) ebenfalls durch zwei ebene, im wesentlichen parallele Flächen (22, 23) begrenzt wird, wobei die beiden Flächen (45,66) der Aussparung (34, 45,46) und die beiden Flächen (24,23) der Nase (11) senkrecht oder in einem Winkel (α) größer als 90° zu den fluchtenden Oberflächen (21, 43) des ersten und des zweiten Elements (26;2,15) verlaufen, und daß nach dem Eindrücken der Nase (11) die im wesentlichen parallele Flächen (22,23) über ihre ganze Größe jeweils parallel zu den Flächen (45, 46) der Aussparung (35,45,46) verlaufen.

2. Wärmedämmendes Verbundprofil nach Anspruch 1, dadurch gekennzeichnet, daß das erste Element (26) eine trapezförmige Nut (37,35,36) aufweist, in die ein trapezförmiger Vorsprung (7) des zweiten Elements (26;2,1,15) eingreift.

3. Wärmedämmendes Verbundprofil nach Anspruch l, dadurch gekennzeichnet, daß das erste Element (26) einen trapezförmigen Vorsprung (31) aufweist, der in eine trapezförmige Nut (27,11,13) des zweiten Elements (26;2,1,15) eingreift.

4. Wärmedämmendes Verbundprofil nach Anspruch 1, dadurch gekennzeichnet, daß die Nase (17) Teil eines Hakens (15) ist, der an seinem Fußteil verjüngt ist.

5. Wärmedämmendes Verbundprofil nach Anspruch 4, dadurch gekennzeichnet, daß am Fußteil eine erste und eine zweite Einkerbung (19,18) vorgesehen ist.

6. Wärmedämmendes Verbundprofil nach einem oder nach mehreren der vorangegangenen Ansprüche, dadurch gekennzeichnet, daß ein Verbindungselement (26) ein erstes und ein zweites Verbindungsende (30,51) aufweist, die in entsprechenden Aussparungen von miteinander zu verbindenden Profilen (61,62) eingreifen.

7. Wärmedämmendes Verbundprofil nach einem oder nach mehreren der vorangegangenen Ansprüche, dadurch gekennzeichnet, daß zwei Verbindungselemente (26,52) vorgesehen sind, welche mit zu verbindenden Profilen (61,62;63,64) gekoppelt sind.

8. Wärmedämmendes Verbundprofil nach einem oder nach mehreren der vorangegangenen Ansprüche, dadurch gekennzeichnet, daß die beiden Verbindungselemente (26,52) spiegelbildlich angeordnet sind.

9. Wärmedämmendes Verbundprofil nach Anspruch 1, dadurch gekennzeichnet, daß die Nase (17) an ihrem vorderen Ende (24) abgerundet ist.

10. Wärmedämmendes Verbundprofil nach Anspruch l, dadurch gekennzeichnet, daß die Nase (17) an ihrem unteren Ende einen Vorsprung (25) aufweist.
